# EUROPÄISCHE PATENTSCHRIFT

(11) **EP 0 059 886 B1**
(45) Veröffentlichungstag und Bekanntmachung des Hinweises auf die Patenterteilung: **11.07.1984**
(21) Anmeldenummer: 82101431.3
(22) Anmeldetag: 25.02.1982
(51) Int. Cl.: A47L 23/26

(54) **Rost zur Bildung von Laufmatten oder Fussabstreifern**
Grating for forming mats or scrapers
Grille pour paillasson ou décrottoir

(30) Priorität: 11.03.1981 DE 3109206
(43) Veröffentlichungstag der Anmeldung: 15.09.1982
(73) Patentinhaber: Arens, Erich, D-57076 Siegen (DE)
(72) Erfinder: Arens, Erich, D-57076 Siegen (DE)
(74) Vertreter: Müller, Gerd

## Beschreibung

Die Erfindung betrifft einen Rost zur Bildung von Laufmatten oder Fussabstreifern, bei dem durch Querverbindungen auf Abstand voneinander gehaltene Längsstäbe aus formhartem Material in durch aufwärts gerichtete Flansche oder Leisten begrenzten Rinnen mit Streifen aus verformbarem Werkstoff, z.B. Filz, Borstenmaterial oder Textilbelag, versehen sind und bei dem die Streifen mit ihrer die Trittfläche des Rostes bildenden Oberfläche über die Oberkante der Flansche oder Leisten hinausragen.

Roste dieser Art sind bereits in vielen verschiedenen Ausführungsformen bekannt. So gehört es beispielsweise durch das DE-U 7334395 bereits zum Stand der Technik, einen als Laufmatte oder Fussabstreifer dienenden Rost aus einer grösseren Anzahl von einzelnen Längsstäben sowie mehreren, diese lösbar miteinander verbindenden, auf Abstand voneinander haltenden Querstegen zusammenzusetzen. Hierbei haben die Querstege an ihrer Oberseite angeformte und im Querschnitt etwa T-förmige Profilnocken, auf die die einzelnen Längsstäbe mit in ihrer Längsrichtung verlaufenden, formlich angepassten Profilkanälen formschlüssig aufgeschoben werden können.

Bekannt ist es aber beispielsweise durch das DE-U1 81 18222, aber auch, jeweils zwei benachbarte Längsstäbe eines solchen Rostes jeweils durch eine flache Zwischenschiene, derart, dass in T-Nuten in den Flanschaussenseiten der Längsstäbe T-Federn an den Längsrändern der Zwischenschienen eingreifen.

Zum Stand der Technik gehört es aber z.B. durch die DE-A1 2831 169, aber auch, Roste zur Bildung von Laufmatten oder Fussabstreifern als einstückig aus Kunststoff geformte Rostfelder zu fertigen, wobei die Längsstäbe einen U- oder H-förmigen Querschnitt aufweisen und durch materialeinheitlich hergestellte Querstege auf Abstand voneinander gehalten werden.

Roste dieser Art besitzen dadurch, dass die die Rinnen zur Aufnahme der Streifen begrenzten Flansche oder Leisten der Längsstäbe unterhalb der Trittfläche enden, eine verhältnismässig weiche Trittfläche. Deshalb sind derartige Roste besonders gut dazu geeignet, Feuchtigkeit oder losen Schmutz, insbesondere Staub, von den Schuhsohlen abzustreifen. Haftet am Schuhwerk jedoch verkrusteter Schmutz, Lehm oder Schnee, dann ist der Reinigungseffekt dieser Roste nicht befriedigend, weil die eingesetzten Streifen aus Filz, Borstenmaterial, Textilbelag oder dergleichen zu nachgiebig sind. Der Benutzer der Roste wird aber in der Regel trotzdem bestrebt sein, auch den festsitzenden Schmutz zu entfernen. Das geschieht dann durch besonders intensives Kratzen bei gleichzeitigem grösserem Kraftaufwand. Die Folge ist dann ein übermässiges Strapazieren der Roste, und zwar insbesondere der in den Rinnen der Längsstäbe gehaltenen Streifen, und damit eine beträchtliche Verkürzung der Lebensdauer.

Der Erfindung liegt die Aufgabe zugrunde, einen Rost der eingangs genannten Gattung so auszubilden, dass er auch zum Abstreifen von verkrustetem Schmutz und Schnee geeignet ist, ohne dass seine guten Säuberungseigenschaften beim Entfernen von Staub und Feuchtigkeit beeinträchtigt werden.

Dieses Ziel wird nach der Erfindung im wesentlichen dadurch erreicht, dass an wenigstens einem Flansch oder an wenigstens einer Leiste der die Streifen enthaltenden Längsstäbe zahnartige, nach oben gerichtete Vorsprünge in vorgegebenen Abständen nebeneinander angeformt sind, deren obere Kanten etwa bündig mit der Trittfläche der Streifen abschliessen.

Möglich ist es erfindungsgemäss aber auch, zur Lösung dieser Aufgabe jeweils zwischen zwei die Streifen aus verformbaren Werkstoffen enthaltenden Längsstäben einen Zwischenstab anzuordnen, der ausschliesslich aus formhartem Material besteht und an den zahnartige, nach oben gerichtete Vorsprünge in vorgegebenen Abständen nebeneinander angeformt sind, deren obere Kanten etwa bündig mit der Trittfläche der in den Längsstäben liegenden Streifen abschliessen.

Bei Rosten, deren Längsstäbe und/oder Zwischenstäbe mit mehr als zwei, z.B. drei oder vier, aufwärts gerichteten Flanschen oder Leisten versehen sind, können die nach oben gerichteten Vorsprünge bedarfsweise jeweils nur an einem, an mehreren oder auch an allen Flanschen bzw. Leisten eines Längsstabes bzw. Zwischenstabes vorgesehen werden. Besonders vorteilhaft ist es dabei, wenn sich die nach oben gerichteten Vorsprünge jeweils an den randnächsten Flanschen oder Leisten befinden, weil dann der verkrustete Schmutz, zähe Lehm oder auch klebende Schnee weitestgehend durch die Lücken zwischen benachbarten Längsstäben hindurchfallen kann. Möglich ist es natürlich auch, die nach oben gerichteten Vorsprünge jeweils nur an den randfernen Flanschen oder Leisten eines Längsstabes bzw. Zwischenstabes vorzusehen oder aber sie abwechselnd randnahen und randfernen Flanschen bzw. Leisten der Längsstäbe und/oderZwischenstäbe zuzuordnen.

Es hat sich als zweckmässig erwiesen, die Vorsprünge eines Längsstabes oder auch Zwischenstabes jeweils paarweise gegenüberliegend auf gleicher Höhe des Längsstabes bzw. Zwischenstabes anzuordnen.

Die Vorsprünge aller Längsstäbe und/oder Zwischenstäbe lassen sich jeweils auf quer zu deren Längsrichtung verlaufenden Linien, vorzugsweise jeweils auf Höhe der Querstege, angeordnet sein. Als besonders vorteilhaft hat es sich jedoch herausgestellt, wenn die Vorsprünge an benachbarten Flanschen bzw. Leisten eines Längs-und/oder Querstabes versetzt zueinander angeordnet sind und ausserdem auch die Vorsprünge benachbarter Längs- und/oder Zwischenstäbe eine zueinander versetzte Anordnung haben.

Anhand der Zeichnung werden verschiedene Ausführungsbeispiele eines erfindungsgemässen Rostes näher erläutert. Dabei zeigt
Fig. 1 eine räumliche Darstellung eines Teilabschnittes einer ersten Ausführungsform eines Rostes,
Fig.2 ebenfalls eine räumliche Darstellung eines Teilabschnittes einer zweiten Rostausführung,
Fig.3 wiederum eine räumliche Darstellung eines Teilabschnittes einer dritten Rostausführung mit verschiedenen Ausbildungsmöglichkeiten für die Längsstäbe und
Fig.4 die räumliche Darstellung eines Teilabschnitts einer vierten Ausführungsmöglichkeit für einen Rost.

Die Roste 1 nach Fig. 1 und 2 bestehen aus Längsstäben 2 sowie aus diese miteinander verbindenden Querstegen 3. Die Roste 1 sind dabei als einstückiges Formteil aus Kunststoff, beispielsweise durch Spritzgiessen, gefertigt. Bei beiden Ausführungsbeispielen haben die Längsstäbe 2 H-förmigen Querschnitt. Sie können jedoch auch ein nach oben offenes U-Profil aufweisen.

Zwischen die nach oben gerichteten Flansche 4 der Längsstäbe 2 lassen sich Streifen 5 aus elastischem Material, bspw. aus Textilbelag, einsetzen. Die Streifen 5 stützen sich auf den Stegen 6 der Längsstäbe 2 ab. Die Streifen 5 können durch Kleben auf den Stegen 6 befestigt werden. Eine einfachere Befestigungsart ist dadurch gegeben, dass an den Innenseiten der Flansche 4 in gleichmässigen Abständen und nahe an der oberen Flanschkante 7 querschnittsverengende Raststege 8 vorgesehen sind. Diese Raststege 8 haben vorzugsweise ein sich etwa von den Flanschkanten 7 aus nach unten und einwärts keilförmig verbreiterndes Sägezahnprofil, so dass sie das Eindrücken der Streifen 5 von oben her erleichtern, diese jedoch in ihrer eingedrückten Lage sicher fixieren, indem sie unter elastischer Materialverdrängung widerhakenartig in die Seitenflächen der Streifen 5 eindringen. Die Streifen 5 überragen die Flanschkanten 7 deutlich. An den Flanschen 4 sind nach oben gerichtete Vorsprünge 9 angeformt. Deren obere Kanten 10 schliessen etwa bündig mit der Oberfläche der eingesetzten Streifen 5 ab.

Beim Ausführungsbeispiel nach Fig. 1 liegen alle Vorsprünge auf gleicher Höhe der Längsstäbe 2; sie sind oberhalb der Querstege 3 angebracht.

Das Ausführungsbeispiel nach Fig. sieht dagegen eine versetzte Anordnung der Vorsprünge vor, und zwar liegen die Vorsprünge 9a eines Längsstabes 2 auf gleicher Höhe. Zu diesen versetzt befinden sich die Vorsprünge 9b des benachbarten Längsstabes 2.

Die Vorsprünge 9, 9a und 9b erlauben es, am Schuhwerk haftenden Schnee oder verkrusteten Schmutz abzukratzen. Durch die Streifen 5 wird Staub oder Feuchtigkeit von den Schuhsohlen entfernt. Besonders vorteilhaft ist es, wenn Kunststoff zur Verarbeitung gelangt, der nicht vollständig aushärtet. Dadurch sind die Vorsprünge 9, 9a, 9b in begrenztem Masse elastisch; sie werden beim Betreten des Rostes bzw. beim Säubern des Schuhwerkes leicht gebogen. Auf diese Weise ist sichergestellt, dass auch die Streifen 5 mit dem Schuhwerk in Berührung kommen.

Die Vorsprünge 9 können so lang ausgebildet sein, dass sich bei versetzter Anordnung fast eine Überdeckung ergibt (Fig. 2). In der Praxis hat sich jedoch herausgestellt, dass auch relativ kurze Vorsprünge, wie sie in Fig. 1 dargestellt sind, die Reinigungswirkung bei verkrustetem Schmutz oder Schnee beträchtlich verbessern. Das ist darauf zurückzuführen, dass die Streifen 5 durch die Vorsprünge 9 eine gewisse Stabilisierung erfahren und zur Beseitigung des am Schuhwerk haftenden festen Schmutzes oder Schnee beitragen.

Die Kanten 10 der Vorsprünge 9 können mit der durch die Oberfläche der Streifen 5 gebildeten Trittfläche bündig abschliessen. Sie können aber auch etwas unterhalb der Trittfläche enden. Beim Betreten des Rostes erfolgt dann ein geringfügiges Zusammendrücken der Streifen 5, bis die Vorsprünge 9 zur Wirkung kommen.

Mehrere erfindungsgemässe Roste können in bekannter Weise zu grösseren Rostflächen zusammengefügtwerden.

Der Rost 11 nach Fig. ist aus einer Vielzahl von parallel zueinander verlaufenden und im Abstand nebeneinander liegenden Längsstäben 12 und aus mehreren, alle diese Längsstäbe 12 miteinander verbindenden Quergliedern 13 zusammengesetzt. Im Ausführungsbeispiel ist ein solches Querglied 13 als Steg 14 mit an seiner Oberseite angeformten Profilnocken 15 ausgestaltet, wobei die Profilnocken 15 beispielsweise eine T-förmige Umrissform haben. Der Steg 14 kann als starres Formteil ausgebildet sein, wenn es darum geht, den Rost zur Bildung von starren Laufmatten oder Fussabstreifern zu benutzen. Er kann aber auch aus biegeelastischem Material gefertigt sein, wenn ein aufrollbarer Rost 11 geschaffen werden soll.

Auf die Profilnocken 15 werden die einzelnen Längsstäbe mit in ihrer Längsrichtung verlaufenden, formlich angepassten Profilkanälen 16 aufgeschoben und auf diese Art und Weise mit den Quergliedern 13 formschlüssig verbunden. Zur Lagensicherung zwischen den Längsstäben 12 und den Quergliedern 13 ist es dabei möglich, die Profilnocken 15 in den Profilkanälen 16 zu verkleben oder zu verschweissen. Vielfach reicht es zur Lagensicherung aber auch aus, wenn die Profilnocken 15 und die Profilkanäle 16 sich gegeneinanderverklemmen.

In die Oberseite jedes Längsstabes 12 sind in Längsrichtung verlaufende Rinnen eingeformt, die eine relativ grosse Tiefe haben. Dabei weist der in der Zeichnung gezeigte Roststab 12' an seiner Oberseite nur eine Rinne 17' auf, die sich nahezu über die ganze Breite des Roststabes 12' erstreckt und ausschliesslich durch zwei schmale Randflansche 18 an den Längsstabkanten begrenztwird.

Der Roststab 12" ist hingegen mit drei parallel zueinander verlaufenden, schmalen Längsrinnen 17" ausgestattet, die einerseits durch Randstege 18 an den beiden Längsstabkanten begrenzt sind und andererseits durch zwei Zwischenstege 19 gegeneinander abgegrenzt werden.

Schliesslich ist der Roststab 12'" an seiner Oberseite mit zwei Längsrinnen 17'" versehen, die wiederum von den beiden Randflanschen 18 und einem Zwischensteg 19 begrenzt werden.

Die Längsrinnen 17 bzw. 17' bis 17"' der Längsstäbe 12' bis 12'" dienen jeweils zur Aufnahme von Streifen 20 bzw. 20' bis 20'" aus verformbarem Material, z.B. Filz, Borstenmaterial oder auch Textilbelag, die, beispielsweise durch Verkleben oder auch durch Verrasten mit den Längsstäben 12 bzw. 12_{'} bis 12_{'"} verbunden sind.

Dabei ist erkennbar, dass die Streifen 20 bzw. 20' bis 20'" die Oberkanten 21 bzw. 21', 21'', 21''' der Längsflansche 18 und/oder der Zwischenstege 19 deutlich überragen. Beim Längsstab 12' sind an beide Längsflanschen 18 nach oben gerichtete Vorsprünge 22 angeformt, deren obere Kanten 23 etwa bündig mit der Oberfläche des eingesetzten Streifens 20 bzw. 20' abschliessen. Erkennbar ist dabei aus Fig. 3, dass die Vorsprünge 22 an den beiden Längsflanschen 18 des Roststabes 12_{'} sich paarweise gegenüberliegend auf gleicher Höhe des Längsstabes 12_{'} angeordnet sind.

Beim Längsstab 12" sind nach Fig. nicht nur an die beiden Längsflansche 18, sondern auch an die beiden Zwischenstege 19 nach oben gerichtete Vorsprünge 22 angeformt, deren obere Kanten 23 bündig mit der Oberfläche der eingesetzten Streifen 17" abschliessen. Hierbei ist erkennbar, dass die Vorsprünge 22 an den Längsflanschen 18 und den Zwischenstegen 19 jeweils in Längsrichtung des Längsstabes 12" zueinander versetzt angeordnet sind, und zwar in der Weise, dass jeweils ein Vorsprung 9 auf Lücke zu zwei benachbarten Vorsprüngen 9 sind und damit - bezogen auf die Längsrichtung des Längsstabes 12" - eine geschlossene Reihe von Vorsprüngen gebildet wird.

Der Längsstab 12'" hat wiederum nur an seinen beiden Längsflanschen 18 nach oben gerichtete Vorsprünge 22, während der Zwischensteg 19 keine solchen Vorsprünge 22 aufweist, sondern auf der ganzen Länge mit seiner Oberkante 21" um ein beträchtliches Mass unterhalb der Trittfläche des Streifens 20'" liegt. Dabei haben die Vorsprünge 22 des Längsstabes 12'" etwa trapezförmige Gestalt, so dass jeweils zwischen zwei benachbarten Vorsprüngen 22 auch etwa trapezförmige Lücken gebildet sind.

Selbstverständlich wäre es auch denkbar, die Vorsprünge 22 so zu gestalten, dass sie jeweils dreieckförmig oder wellenförmig verlaufende Begrenzungskanten aufweisen.

Die Bestückung der Längsflansche 18 und der Zwischenstege 19 mit den Vorsprüngen 22 kann dabei auch ohne weiteres von den aus Fig. 3 ersichtlichen Ausführungen abweichen. Wichtig ist lediglich, dass die Oberkanten 21 bzw. 21', 21", 21''' der Längsflansche 18 bzw. Zwischenstege 19 immer nur bereichsweise von den Vorsprüngen 22 bis auf die Höhe der Trittflächen der Streifen 20 bzw. 20' bis 20'" überragt sind. In Fig. 4 ist noch ein Rost 31 dargestellt, der in seinem Grundaufbau im Rost 11 nach Fig. ähnelt. Der Rost 31 weist nämlich wieder eine Vielzahl von parallel zueinander verlaufenden, im Abstand nebeneinander liegenden Längsstäben 32 auf, die durch mehrere Querglieder 33 miteinander verbunden werden. Die Querglieder 33 haben dabei einen Steg 34 mit an seiner Oberseite angeformten Profilnocken 35, die beispielsweise eine T-förmige Umrissform aufweisen. Auf diese Profilnokken 35 werden die einzelnen Längsstäbe mit in ihrer Längsrichtung verlaufenden, förmlich angepassten Profilkanälen 36 aufgeschoben und hierdurch mit den Quergliedern 3 formschlüssig verbunden. Längsflansche 37 der Längsstäbe 32 begrenzen in diesen eine nach oben offene Rinne 38, die ein Streifen 39 aus verformbarem Material, bspw. Filz, Borstenmaterial oder Textilbelag, eingesetzt werden kann. Dabei ist der Streifen in seiner Höhe so bemessen, dass er die obere Längskante 40 der Längsflansche 37 um ein beträchtliches Mass überragt.

Aus Fig. 4 geht weiterhin hervor, dass jeweils zwischen zwei Längsstäben 32 mit eingesetztem Streifen 39 aus verformbarem Material ein Zwischenstab 41 aus formhartem Werkstoff angeordnet ist. Auch dieser Zwischenstab 41 wird dabei mit Profilnocken 35 des Steges 34 über einen in seiner Längsrichtung verlaufenden Profilkanal formschlüssig gekuppelt.

Wichtig ist dabei, dass die oberen Längskanten 43 der Zwischenstäbe 41 etwa auf gleicher Höhe mit der Trittfläche der Streifen 39 aus verformbarem Werkstoff liegen. Wichtig ist ferner, dass die Zwischenstäbe 41 entlang ihrem oberen Längsrand mit Ausklinkungen 44 versehen sind, so dass gewissermassen zahnartige Vorsprünge 45 entstehen.

Alle in der Zeichnung dargestellten und vorstehend beschriebenen Ausführungsformen von Rosten haben den wesentlichen Vorteil, dass sie auch das Abstreifen von verkrustetem Schmutz, Lehm und Schnee vom Schuhwerk gewährleisten, ohne dass ihre guten Säuberungseigenschaften beim Entfernen von Staub und Feuchtigkeit beeinträchtigt werden. Diese vorteilhafte Wirkung ist darauf zurückzuführen, dass formweiche Abstreifflächen und formharte Abstreifflächen in optimaler Weise einander zugeordnet sind.

## Patentansprüche

1. Rost (1, 11) zur Bildung von Laufmatten oder Fussabstreifern, bei dem durch Querverbindunnen auf Abstand voneinander gehaltene Längsstäbe (2, 12, 12' bis 12"') aus formhartem Material in durch aufwärts gerichtete Flanschen (4, 18) oder Leisten (19) begrenzten Rinnen (17') mit Streifen (5, 20, 20' bis 20"') aus verformbarem Werkstoff, z.B. Filz, Borstenmaterial oder Textilbelag, versehen sind, und bei dem die Streifen (5, 20, 20_{'} bis 20"') mit ihrer die Trittfläche des Rostes (1) bildenden Oberfläche über die Oberkante der Flansche oder Leisten hinausragen, dadurch gekennzeichnet, dass an wenigstens einem Flansch (4; 18) oder an wenigstens einer Leiste (19) der die Streifen (5; 20, 20' bis 20"') enthaltenden Längsstäbe (2; 12, 12' bis 12"') zahnartige, nach oben gerichtete Vorsprünge (9; 9a, 9b; 22) in vorgegebenen Abständen nebeneinander angeformt sind, deren obere Kanten etwa bündig mit der Trittfläche der Streifen (5; 20, 20' bis 20"') abschliessen.

2. Rost (31) zur Bildung von Laufmatten oder Fussabstreifern, bei dem durch Querverbindungen auf Abstand voneinander gehaltene Längsstäbe (32) aus formhartem Material in durch aufwärts gerichtete Flansche (37) oder Leisten begrenzten Rinnen (38) mit Streifen (39) aus verformbarem Werkstoff, z.B. Filz, Borstenmaterial oder Textilbelag, versehen sind und bei dem die Streifen (39) mit ihrer die Trittfläche des Rostes bildenden Oberfläche über die Oberkante der Flansche oder Leisten hinausragen, insbesondere nach Anspruch 1, dadurch gekennzeichnet, dass jeweils zwischen zwei die Streifen (39) aus verformbarem Werkstoff enthaltenden Längsstäben (32) ein Zwischenstab (41) angeordnet ist, der ausschliesslich aus formhartem Material besteht und an den aufwärts gerichteten Flanschen zahnartige, nach oben gerichtete Vorsprünge (45) aufweist, deren obere Kanten (43) etwa bündig mit der Trittfläche der Streifen (39) in den Längsstäben (32) abschliessen.

3. Rost nach einem der Ansprüche 1 und 2, dadurch gekennzeichnet, dass die nach oben gerichteten Vorsprünge (9; 9a, 9b; 22) an nur einem der Flansche (4,18) oder Stege (19) der Längsstäbe (2; 12, 12' bis 12''') angeordnet sind.

4. Rost nach einem der Ansprüche 1 und 2, dadurch gekennzeichnet, dass die nach oben gerichteten Vorsprünge (9; 9a, 9b; 22,45) an mehreren Flanschen (4; 18) oder Leisten (19) der Längsstäbe (2; 12,12' bis 12"') oderZwischenstäbe (41) angeordnet sind.

5. Rost nach einem der Ansprüche 1 und 2, dadurch gekennzeichnet, dass die nach oben gerichteten Vorsprünge (9; 9a, 9b; 22; 45) an allen Flanschen (4; 18; 37) und Leisten (19) der Längsstäbe (2; 12, 12_{'} bis 12'''; 32) und Zwischenstäbe (41) angeordnet sind.

6. Rost nach einem der Ansprüche 1 bis 4, bei dem die Längsstäbe mit mehr als zwei aufwärts gerichteten Flanschen oder Leisten versehen sind, dadurch gekennzeichnet, dass die nach oben gerichteten Vorsprünge (22) nur an den randnächsten Flanschen (18) oder Leisten (19) der Längsstäbe (12", 12''') angeordnetsind.

7. Rost nach einem der Ansprüche 1 bis 4, bei dem die Längsstäbe mit mehr als zwei aufwärts gerichteten Flanschen oder Leisten versehen sind, dadurch gekennzeichnet, dass die nach oben gerichteten Vorsprünge (22) ausschliesslich an den randfernen Flanschen (18) oder Leisten (19) der Längsstäbe (12", 12"') vorgesehen sind.

8. Rost nach einem der Ansprüche 1 bis 4, bei dem die Längsstäbe mit mehr als zwei aufwärts gerichteten Flanschen oder Leisten versehen sind, dadurch gekennzeichnet, dass die nach oben gerichteten Vorsprünge (22) abwechselnd an randnahen oder randfernen Flanschen (18) oder Leisten (19) der Längsstäbe (12_{"}, 12"') angeordnet sind.

9. Rost nach einem der Ansprüche 1 bis 8, dadurch gekennzeichnet, dass die Vorsprünge (9, 9a, 9b; 22; 45) eines Längsstabes (2; 12, 12' bis 12"') jeweils paarweise gegenüberliegend auf gleicher Höhe des Längsstabes angeordnet sind.

10. Rost nach einem der Ansprüche 1 bis 9, dadurch gekennzeichnet, dass die Vorsprünge (9; 22) aller Längsstäbe (2; 12, 12' bis 12"') jeweils auf quer zur Längsstabrichtung verlaufenden Linien, vorzugsweise auf Höhe der Querstege (3; 13) angeordnet sind.

11. Rost nach einem der Ansprüche 1 bis 9, dadurch gekennzeichnet, dass die Vorsprünge (9a, 9b; 22; 45) benachbarter Längsstäbe (2; 12, 12' bis 12"') und/oder Zwischenstäbe (41) seitlich versetzt zueinander angeordnet sind.

12. Rost nach einem der Ansprüche 1 bis 9, dadurch gekennzeichnet, dass die Vorsprünge (22) benachbarter Flansche (18) und/oder Stege des Längsstabes (12") seitlich versetzt zueinander angeordnet sind.

## Claims

1. Grating (1, 11) for forming footwear mats or scrapers, in which longitudinal bars (2, 12, 12' to 12''') of dimensionally rigid material, held spaced from one another by transverse connections, are provided in channels (17') defined by upwardly directed flanges (4, 18) or ribs (19) with strips (5, 20, 20' to 20_{"'}) of deformable material, e.g. felt, bristle material or textile covering, and in which the strips (5, 20, 20' to 20''' ) project with their surface forming the tread surface of the grating (1) to above the top edge of the flanges or ribs, wherein at least one flange (4, 18) or at least one rib (19) of the longitudinal bars (2, 12, 12' to 12''' ) containing the strips (5; 20, 20' to 20"') has formed thereon tooth-like upwardly directed projections (9; 9a, 9b; 22) which are formed at prescribed intervals adjoining one another, the top edges of the projections terminating substantially flush with the tread surface of the strips (5; 20, 20' to 20''' ).

2. Grating (31) for forming footwear mats or scrapers, in which longitudinal bars (32) of dimensionally rigid material, held spaced from one another by transverse connections, are provided with strips (39) of deformable material, e.g. felt, bristle material or textile covering, in cannels (38) defined by upwardly directed flanges (37) or ribs, and in which the strips (39) project with their surface forming the tread surface of the grating to above the top edge of the flanges or ribs, more especially according to claim 1, wherein an intermediate bar (41) is in each case arranged between two longitudinal bars (32) containing the strips (39) of deformable material, which intermediate bar (41) consists entirely of dimensionally rigid material and comprises tooth-like, upwardly directed projections (45) on the upwardly directed flanges, the top edges (43) of the said projections terminating substantially flush with the tread surface of the strips (39) in the longitudinal bars (32).

3. Grating according to one of claims 1 and 2, wherein the upwardly directed projections (9; 9a; 9b; 22) are arranged on only one of the flanges (4, 18) or ribs (19) of the longitudinal bars (2; 12, 12' to 12''').

4. Grating according to one of claims 1 and 2, wherein the upwardly directed projections (9; 9a, 9b; 22,45) are arranged on several flanges (4; 18) or ribs (19) of the longitudinal bars (2; 12, 12' to 12"') or intermediate bars (41).

5. Grating according to one of the claims 1 and 2, wherein the upwardly directed projections (9; 9a, 9b; 22; 45) are arranged on all flanges (4; 18; 37) and ribs (19) of the longitudinal bars (2; 12, 12' to 12"'; 32) and intermediate bars (41).

6. Grating according to one of claims 1 to 4, with which the longitudinal bars are provided with more than two upwardly directed flanges or ribs, wherein the upwardly directed projections (22) are arranged only on those flanges (18) or ribs (19) of the longitudinal bas (12", 12''') which are closest to the border.

7. Grating according to one of claims 1 to 4, with which the longitudinal bars are provided with more than two upwardly directed flanges or ribs, wherein the upwardly directed projections (22) are provided exclusively on those flanges (18) or ribs (19) of the longitudinal bars (12", 12"') which are remote from the border.

8. Grating according to one of the claims 1 to 4, with which the longitudinal bars are provided with more than two upwardly directed flanges or ribs, wherein the upwardly directed projections (22) are arranged alternately on those flanges (18) or ribs (19) of the longitudinal bars (12", 12''') which are closest to or furthest from the rim or border.

9. Grating according to one of claims 1 to 8, wherein projections (9, 9a, 9b; 22; 45) of a longitudinal bar (2; 12, 12' to 12''') are in each case arranged in pairs and facing one another at the same height or level of the longitudinal bar.

10. Grating according to one of claims 1 to 9, wherein the projections (9; 22) of all longitudinal bars (2; 12, 12' to 12''') are in each case arranged on lines extending transversely of the direction of the longitudinal bars, advantageously at the height or level of the transverse members (3; 13).

11. Grating according to one of claims 1 to 9, wherein the projections (9a, 9b; 22; 45) of adjacent longitudinal bars (2; 12; 12' to 12"') and/or intermediate bars (41) are arranged offset lateral- lyfrom one another.

12. Grating according to one of claims 1 to 9, wherein the projections (22) of adjacent flanges (18) and/or ribs of the longitudinal bars (12") are arranged offset laterally from one another.

## Revendications

1. Grille (1, 11) pour former des tapis-décrottoirs ou grilles-décrottoirs, dans laquelle des barreaux longitudinaux (2, 12, 12' à 12"') en matière de forme rigide espacés par des liaisons transversales sont munis, dans des rainures (17') délimitées par des rebords (4, 18) ou des nervures (19) dirigés vers le haut, de bandes (5, 20, 20_{'} à 20_{"'}) de matière déformable, par exemple de feutre, de soies de brosse ou d'une garniture textile, et dans laquelle la face supérieure des bandes (5, 20, 20' à 20"') qui forme la surface de foulée de la grille (1) fait saillie au-dessus de l'arête supérieure des rebords ou nervures, caractérisée en ce que sur au moins un rebord (4; 18) ou au moins une nervure (19) des barreaux longitudinaux (2; 12, 12' à 12"') contenant les bandes (5; 20,20' à 20''') sont venus de moulage, à des intervalles prédéterminés, des reliefs (9; 9a, 9b; 22) en forme de dents dirigés vers le haut dont les arêtes supérieures affleurent sensiblement la surface des bandes (5; 20, 20_{'} à 20"') qui forme la surface de foulée de la grille.

2. Grille (31) pour former des tapis-décrottoirs ou grilles-décrottoirs, dans laquelle des barreaux longitudinaux (32) en matière de forme rigide espacés par des liaisons transversales sont munis, dans des rainures (38) délimitées par des rebords (37) ou des nervures dirigés vers le haut, de bandes (39) en matière déformable, par exemple de feutre, de soies de brosse ou d'une garniture textile, et dans laquelle la face supérieure des bandes (39) qui forme la surface de foulée de la grille fait saillie au-dessus de l'arête supérieure des rebords ou nervures, notamment selon la revendication 1, caractérisée en ce qu'entre deux barreaux longitudinaux (32) contenant les bandes (39) de matière déformable est disposé un barreau intermédiaire (41) exclusivement composé de matière de forme rigide et présentant, sur les rebords dirigés vers le haut, des reliefs (45) en forme de dents dirigés vers le haut dont les arêtes supérieures affleurent sensiblement la surface de foulée des bandes (39) dans les barreaux longitudinaux (32).

3. Grille selon l'une des revendications 1 et 2, caractérisée en ce que les reliefs (9; 9a, 9b; 22) dirigés vers le haut sont disposés sur seulement un des rebords (4, 18) ou nervures (19) des barreaux longitudinaux (2; 12, 12' à 12"').

4. Grille selon l'une des revendications 1 et 2, caractérisée en ce que les reliefs (9; 9a, 9b; 22, 45) dirigés vers le haut sont disposés sur plusieurs rebords (4; 18) ou nervures (19) des barreaux longitudinaux (2; 12,12' à 12''') ou barreaux intermédiaires (41).

5. Grille selon l'une des revendications 1 et 2, caractérisée en ce que les reliefs dirigés vers le haut (9; 9a, 9b; 22; 45) sont disposés sur tous les rebords (4; 18; 37) et nervures (19) des barreaux longitudinaux (2; 12, 12' à 12'''; 32) et barreaux intermédiaires (41).

6. Grille selon l'une des revendications 1 à 4, dans laquelle les barreaux longitudinaux sont munis de plus de deux rebords ou nervures dirigés vers le haut, caractérisée en ce que les reliefs (22) dirigés vers le haut sont disposés seulement sur les rebords (18) ou nervures (19) les plus proches des bords des barreaux longitudinaux (12", 12'''

7. Grille selon l'une des revendications 1 à 4, dans laquelle les barreaux longitudinaux sont munis de plus de deux rebords ou nervures dirigés vers le haut, caractérisée en ce que les reliefs (22) dirigés vers le haut sont prévus exclusivement aux rebords (18) ou nervures (19) des barreaux longitudinaux (12", 12"') éloignés des bords de ces derniers.

8. Grille selon l'une des revendications 1 à 4, dans laquelle les barreaux longitudinaux sont munis de plus de deux rebords ou nervures dirigés vers le haut, caractérisée en ce que les reliefs (22) dirigés vers le haut sont disposés sur alternativement sur les rebords (18) ou nervures (19) proches ou éloignés des bords des barreaux longitudinaux (12'',12''').

9. Grille selon l'une des revendications 1 à 8, caractérisée en ce que les reliefs (9, 9a, 9b; 22; 45) d'un barreau longitudinal (2; 12, 12' à 12"') sont diposés opposés par paires à la même hauteur du barreau longitudinal.

10. Grille selon l'une des revendications 1 à 9, caractérisée en ce que les reliefs (9; 22) de tous les barreaux longitudinaux (2; 12,12' à 12"') sont disposés chacun sur des lignes orientées en travers de la direction des barreaux longitudinaux, de préférence à la hauteur des liaisons transversales (3; 13).

11. Grille selon l'une des revendications 1 à 9, caractérisée en ce que les reliefs (9a, 9b; 22; 45) de barreaux longitudinaux (2; 12, 12' à 12''') et/ou barreaux intermédiaires (41) voisins les uns des autres sont décalés latéralement les uns par rapport aux autres.

12. Grille selon l'une des revendications 1 à 9, caractérisée en ce que les reliefs (22) de rebords (18) et/ou âmes voisins les uns des autres du barreau longitudinal (12") sont disposés avec un décalage latéral entre eux.
